# EUROPÄISCHE PATENTSCHRIFT

(11) **EP 0 593 744 B1**
(45) Veröffentlichungstag und Bekanntmachung des Hinweises auf die Patenterteilung: **23.12.1998**
(21) Anmeldenummer: 93911419.5
(22) Anmeldetag: 30.04.1993
(51) Int. Cl.: D21C 3/20, D21C 11/00

(54) **KOCHCHEMIKALIENRÜCKGEWINNUNGSVERFAHREN AUS DER SCHWARZLAUGE DER ZELLSTOFFHERSTELLUNG LAUT ORGANOSOLVER VERFAHREN**
PROCESS FOR THE RECOVERY OF PROCESSING CHEMICALS FROM THE BLACK LIQUOR IN THE PRODUCTION OF CELLULOSE BY ORGANO-SOLVENT PROCESSES
PROCEDE DE RECUPERATION DE PRODUITS CHIMIQUES DE CUISSON A PARTIR DE LA LIQUEUR NOIRE DANS LA FABRICATION DE LA CELLULOSE SELON LE PROCEDE ORGANOSOLVER

(30) Priorität: 05.05.1992 CH 1435/92
(43) Veröffentlichungstag der Anmeldung: 27.04.1994
(73) Patentinhaber: GRANIT S.A., CH-1003 Lausanne (CH)
(72) Erfinder: GORDON, Otto, W., CH-1143 Apples (CH); PLATTNER, Eric, CH-4411 Seltisberg (CH); DOPPENBERG, Frank, CH-1007 Lausanne (CH)
(86) Internationale Anmeldenummer: CH9300109
(87) Internationale Veröffentlichungsnummer: WO9322490

(56) Entgegenhaltungen:
- EP-A- 0 090 969
- EP-A- 0 140 226
- EP-A- 0 224 721
- Database PAPERCHEM (Institute of Paper Science and Technology) Accession number 63-10736, "Production of Lignin from the Organocel Pulping Process"

## Beschreibung

Die Erfindung betrifft ein Verfahren zur Rückgewinnung von Natronlauge aus der Schwarzlauge der Zellstofffabrikation durch partielle oder vollständige Nassoxidation der organischen Bestandteile mit Luft und oder Sauerstoff.
Bis anhin werden die Lignin-, Harz-, und Hemizellulosextrakte, welche von der Zellstofffabrikation herrühren, nach ihrer Aufkonzentration im Recoveryboiler verbrannt, um Energie zu erzeugen, vor allem aber, um die anorganischen Kochchemikalien wiederzugewinnen und der Kocherei erneut zuzuführen. Eine direkte Ableitung der Kochereiablauge in den Vorfluter ist aus ökologischen Gründen nicht möglich. Die Verbrennungsverfahren sind kompliziert, riskant und stellen für die Zellstofffabriken eine grosse Investition dar, was wiederum eine grosse Produktionskapazität benötigt um die Zellstoffherstellung rentabel zu gestalten.
Einige Verfahren, welche die Gewinnung und Verwertung eines Teils der organischen Bestandteile in der Schwarzlauge zum Ziel haben, wurden bereits vorgeschlagen. Es ist, zum Beispiel möglich, fast die Gesamtheit des in der Schwarzlauge vorhandenen Lignins durch Ansäuerung mit mineralen Säuren auszufällen (EP-A-0 224 721 Recovery of Lignin, 29, 10. 1986) und es ist auch möglich verschiedene Harze, welche sich in Lösung befinden, durch Extraktion zu gewinnen, oder die vorhandenen Hemizellulosen durch Ultrafiltration abzutrennen ( L. D'Angiuro et al., Industria della Carta, April 1985-Vol.23 n.4). Die aus diesem Verfahren resultierenden, oft verdünnten Lösungen sollen wie herkömmliche Schwarzlauge aufkonzentriert und verbrannt werden. Die elektolytische Ausfällung von Lignin, DE-A-33 39 449 vom 31.10. 1983) mit gleichzeitiger Abscheidung von Natriumhydroxid durch Membranelektrolyse wurde ebenfalls beschrieben. Dieses Verfahren hat bis jetzt zu keinen industriellen Anwendungen geführt.
Die Kochablaugen enthalten neben Lignin, Hemizellulosen, Zucker und Harzen noch beträchtliche Mengen an Karbonsäuren als Alkalisalze.
Das Verfahren welches den Patentgegenstand bildet, erlaubt es, die in Kochablaugen enthaltenen organischen Substanzen, teilweise oder ganz zu oxidieren. Die Oxidation findet in wässriger Phase mit Luft, Sauerstoff oder Gemischen dieser beiden, unter Druck und bei erhöhter Temperatur statt. Diese sogenannte Nassoxidation wird in batch- oder in kontinuierlicher Fahrweise in einem Reaktor (5) unter starker Durchmischung, bei Drücken von 20 bis 300 bar und bei einer Temperatur von 150 bis 350°C, unter Einführung des Oxidationsmittels (6) während 1 bis 60 Minuten ausgeführt. Ein Teil der durch Oxidation gebildeten Kohlensäure, sowie vorhandene Inertgase und Wasserdampf (7) entweichen aus dem Reaktor und werden separat behandelt.
Weiters wurde gefunden, dass die Oxidation in wässriger Phase es erlaubt, Lignin, Hemizellulosen, Zucker und Harze zu verbrennen, ohne die Natriumsalze der organische Karbonsäuren wie Essigsäure wesentlich zu oxidieren. Diese selektive Verbrennung erlaubt es, die Verweilzeit im Verbrennungsreaktor stark zu reduzieren, was eine starke Verkleinerung der Anlage zur Folge hat.
Die durch Nass-Oxidation behandelte Flüssigkeit, welche aus dem Reaktor kommt, enthält neben den alkalischen Salzen der Kohlen- und organischen Säuren keine, oder nur geringe Anteile an weiteren Substanzen. Die in dieser Lösung enthaltenen Alkalikarbonate beziehungsweise Bikarbonate lassen sich leicht und vollständig durch Kaustifizierung (8) in beinahe farblose Lauge zum Beispiel Natronlauge umwandeln, welche mit den unverändert gebliebenen Salzen der organischen Säuren, dem Kochprozess rückgeführt wird (9).
Durch weiteres Eindampfen der Lösung kann aber auch nach Abkühlung, die Salze der organischen Säuren, zum Beispiel Natriumacetat, zu Kristallisation (10) gebracht werden, wobei die Natronlauge in Lösung verbleibt.
Die Natronlauge wird mit Anteilen an Natriumacetat dem Zellstoffkochprozess zurückgeführt das Natriumacetat steht als Verkaufsprodukt zur Verfügung oder kann durch bekannte Verfahren wie Menmbranelektrolyse in Natronlauge und Essigsäure zerlegt werden.
Falls Lignin vor der Oxydation aus der Schwarzlauge isoliert wird, kann die Ausfällung mit Kohlendioxid (z.B. Rauchgas) aber auch mit Essigsäure erfolgen, was den Vorteil hat, dass man tiefere pH-Werte und damit vollständigere Lignin Ausfällung erzielen kann. Die Oxydation in wässriger Phase setzt auch eine substantielle Menge thermischer Energie frei, welche für die Aufkonzentration der Schwarzlauge, jedoch auch für den Kochprozess verwendet werden kann. Das Verfahren wird im Besonderen an Schwarzlaugen, welche einem Organosolv-Prozess zur Herstellung von Zellstoff entstammen, nach Abtrennung des organischen
Lösungsmittels angewendet, nach oder auch vor der Abtrennung der Lignine (1,2), der Hemizellulosen und der Harze (3,4).
Es ist jedoch auch möglich, auf die Verwertung von Karbonsäuren durch Auskristallisation zu verzichten und die Oxydation in wässriger Phase so vorzunehmen, dass die gesamten Karbonsäuren mitverbrannt werden. Durch Einsatz der Oxydation in wässriger Phase ist es möglich, die Schwarz laugen der genannten Verfahren so zu behandeln, dass die Kochchemikalien ganz, oder im Falle der Rückgewinnung des Alkaliacetates, teilweise im Kochprozess zu rezyklieren und das, als Kondensat der Laugenaufkonzentrierung erhaltene Wasser zur
Zellstoffwäsche einzusetzen. Die Oxydation liefert Energie in Form von Dampf, welche bei den vorgenannten Prozessen wiederverwendet werden kann.

### B - Beispiele

### Beispiel 1

Schwarzlauge aus einer Organosolv-Kochung von Tannenholz, nach Abtrennung des organischen Lösungsmittels, mit folgender Zusammensetzung der gelösten organischen und anorganischen Bestandteilen in g / L:

| | |
|---|---|
| Wasser | 885 |
| Lignin | .58 |
| Hemizellulosen | 30 |
| organische Säuren | 28 |
| Alkali (als NaOH) | 48 |

Diese Lösung wurde in den Oxydationsreaktor eingebracht. Nachdem eine Temperatur von 220° C und ein Druck von 105 bar erreicht war, wurde die Oxydation durch Einblasen von Luft während 20 Minuten durchgeführt. Die Energie, die durch die Oxydation freigesetzt wurde, erlaubte es, das Flüssigkeitsvolumen durch Verdampfung wesentlich zu verringern. Bei den genannten Bedingungen ist es möglich die organischen Produkte in der Schwarzlauge selektiv zu verbrennen. Lignin, Hemizellulosen, Harze und Zucker wurden verbrannt, die Karbonsäuren jedoch bleiben in unverbrannter Form als Natriumsalze in Lösung folgender Zusammensetzung:

| | |
|---|---|
| Wasser | 84,9 % |
| Kohlendioxid | 1,7 % |
| Natriumacetat | 8,5 % |
| Natriumkarbonat | 4,9 % |

Diese Lösung wird nach Stripping des Kohlendioxides der Kaustifizierung unterworfen, wobei die Natriumkarbonate in Natriumhydroxid überführt werden, die Natriumsalze der Karbonsäuren bleiben als solche erhalten. Nach Abtrennung des ausgefällten Kalziumkarbonates wird der verbleibenden Restlösung Natriumhydroxid und Wasser zugesetzt bis der Gehalt an freier Natronlauge die Kochlaugenkonzentration erreicht und dem Zellstoffkochprozess zugeführt. Der Gesamtverlust an Alkali bleibt kleiner als 5 %.

### Beispiel 2

Nach mehreren Wiederholungen des im Beispiel 1 beschriebenen Zyklus, erreicht, nach Oxidation, die Grünlauge folgende Zusammensetzung:

| | |
|---|---|
| Wasser | 78,2 % |
| Kohlendioxid | 1,5 % |
| Natriumacetat | 15,7 % |
| Natriumkarbonat | 4,6 % |

Nach Stripping des Kohlendioxides, Kaustifizierung und Entfernung des Kalziumkarbonates, wird die Lösung auf einen Feststoffgehalt von 38,5 % eingedampft. Durch Abkühlung auf 20°C, kristallisieren, auf 100 g Grünlauge berechnet, 13,0 g Natriumacetat-Trihydrat aus.
Der Mutterlauge werden frische Natronlauge und Wasser zugesetzt, um in den Kochprozess rückgeführt zu werden. Der Gesamtverlust bleibt kleiner als 8 %, dabei wird die im isolierten Natriumacetat enthaltene Alkalimenge selbstverständlich nicht berücksichtigt.

### Beispiel 3

Schwarzlauge der gleichen Zusammensetzung wie im Beispiel 1, wurde auf 65°C erwärmt und mit Rauchgas welches 12% CO₂ enthielt, unter starkem Rühren begast. Nach Erreichen eines pH von 7,8 wurde das ausgefällte Lignin durch Filtration abgetrennt und gewaschen.
Die Mischung aus Filtrat und Waschwasser wurde in den Oxydationsreaktor eingeführt, ohne dass die Harze und die Hemizellulosen vorher abgetrennt worden waren. Nachdem eine Temperatur von 220°C und ein Druck von 155 bar erreicht war, wurde die Oxydation durch das Einblasen von Luft während 20 Minuten durchgeführt. Die Energie, die durch die Oxydation freigesetzt wurde, erlaubte es, das Flüssigkeitsvolumen durch Verdampfung zu verringern. Die Zusammensetzung der oxidierten Lösung ist:

| | |
|---|---|
| Wasser | 89,5 % |
| Kohlendioxid | 1,3 % |
| Natriumacetat | 3,8 % |
| Natriumkarbonat | 5.4 % |

Nach Stripping des Kohlendioxides und Kaustifizierung, wird die, Natriumacetat und Natronlauge enthaltende Lösung auf die für den Kochprozess notwendigen Konzentration eingestellt und rezykliert. Sobald genügend Natriumacetat im Kreislauf vorhanden ist, kann wie im Beispiel 2 gezeigt, mit der Kristallisation des Natriumacetat-Trihydrates begonnen werden.

### Beispiel 4

Eine Schwarzlauge aus der Kochung von Tannenholz, nach Abtrennung des organischen Lösungsmittels, Zusammensetzung wie in Beispiel 1, wurde bei 65°C mit CO₂ begast, um das Lignin auszufällen und abzutrennen. Ein weiterer Teil an organischen Bestandteilen wie Hemizellulosen und Harze konnten durch Ultrafiltration abgetrennt werden.
Die Analyse der Restlauge ergab einen Kohlenstoffgehalt von 33 g/l in gelöster Form (DOC) Diese Lösung wurde in den Oxydationsreaktor eingebracht, auf 300°C aufgeheizt und auf einen Druck von 200 bar gebracht. Die Oxydation wurde durch Einblasen von Luft während 40 Minuten in den unteren Teil des Reaktors durchgeführt, indem eine starke Agitation gesichert wurde und die Kohlensäure, die sich durch die Verbrennung gebildet hat und der bei der Reaktion ungebrauchten Luftanteile, sowie Wasserdampf ausgetragen wurde.

In der resultierenden Lösung wurde eine Kohlenstoffgehalt von 1,43 g/l gemessen und das Natrium in Form von Natriumbikarbonat, respektive Karbonat, wiedergefunden. Nach der Kaustifikation konnten 95% der im Kochprozess eingesetzten Natronlauge festgestellt und dem Prozess rückgeführt werden.

## Patentansprüche

1. Verfahren zur Wiedergewinnung von anorganischen Kochchemikalien aus der Kochablauge der Zellstoffherstellung laut organosolver Verfahren, nach Abtrennung des organischen Lösungsmittels, durch drei wesentliche Process-Schritte bestehend aus partieller oder vollständiger Oxydation der organischen Bestandteile in wässriger Phase durch Luft, Sauerstoff oder Gemischen aus beiden, Kaustifizierung der oxydierten Lauge durch Kalziumoxyd zur Uberführung von Natriumkarbonat in Natronlauge, und Abtrennung von Natriumacetat durch Kristallisation.

2. Verfahren nach Anspruch 1, dadurch gekennzeichnet, dass die teilweise oder ganz von organischen Bestandteilen befreite Kochablauge nach Erhitzen zur Überführung von Bikarbonat in Karbonat, über einen üblichen Kaustifizierungsprozess in die entsprechende Lauge überführt wird.

3. Verfahren nach den Ansprüchen 1 bis 2, dadurch gekennzeichnet, dass Kochablaugen welche neben den anorganischen Kochchemikalien noch organische Bestandteile enthalten,
a) nach Ausfällung von Ligninbestandteilen mit Mineralsäure, insbesondere Kohlensäure, oder
b) nach Ausfällung von Ligninbestandteilen mit Karbonsäure, insbesondere mit Essigsäure, oder
c) ohne Ausfällung von Ligninbestandteilen, durch Nass-Oxydation von organischen Bestandteilen teilweise oder ganz befreit werden.

4. Verfahren nach den Ansprüchen 1 bis 3, dadurch gekennzeichnet, dass die Oxydation in wässriger Phase nach einer Abtrennung von Harzen durch Extraktion erfolgt.

5. Verfahren nach den Ansprüchen 1 bis 4, dadurch gekennzeichnet, dass die durch die Nassoxidation der organischen Bestandteile freigesetzte Energie für die Zellstoffproduktion genutzt wird.

6. Verfahren nach den Ansprüchen 1 bis 5, dadurch gekennzeichnet, dass die Oxydation in wässriger Phase unter Reaktionsbedingungen erfolgt, bei welchen die durch Oxydation entstandenen Karbonsäuren, insbesondere die Essigsäure nicht oxidiert werden.

7. Verfahren nach den Ansprüchen 1 bis 6, dadurch gekennzeichnet, dass Natriumacetat nach der Kaustifikation der Natriumkarbonate auskristallisiert wird und die Restlösung, Natriumhydroxid und Restacetat enthaltend, nach Einstellung der geeigneten Konzentrationen an Chemikalien dem Kochprozess rückgeführt wird.

8. Verfahren nach den Ansprüchen 1 bis 8, dadurch gekennzeichnet, dass bei der Oxydation in wässriger Phase folgende Bedingungen eingehalten werden:
a) Temperaturen von 150°C bis 350°C, vorzugsweise aber zwischen 200°C und 320°C,
b) Drücke von 20 bis 300 bar Luft oder Sauerstoff, oder Gemischen aus beiden, vorzugsweise aber zwischen 40 und 250 bar,
c) Verweilzeiten im Reaktor von 1 bis 60 Minuten, vorzugsweise aber zwischen 3 und 15 Minuten.

## Claims

1. Process for the recovery of inorganic digesting chemicals from the digesting liquor from pulp production by Organosolv processes, after separation of the organic solvents, in three essential process steps consisting of partial or complete oxidation of the organic compounds in liquid phase using air, oxygen, or mixtures of both, recausticizing of the oxidized liquor with calcium oxyde for the conversion of sodium carbonate into sodium hydroxide, and separation of sodium acetate by cristallization.

2. Process according to claim 1, characterized in that the digesting liquor, partially or completely liberated from organic compounds, is converted by a usual recausticizing process into the corresponding hydroxide after heating in order to convert the bicarbonate into carbonate.

3. Process according to claims 1 and 2, characterized in that digesting liquors which contain organic compounds besides the inorganic digesting chemicals are partially or completely liberated from organic compounds by wet oxidation a) after precipitation of lignin compounds by mineral acid, in particular carbon dioxide, or b) after precipitation of lignin compounds by carboxylic acid, in particular acetic acid, or c) without precipitation of lignin compounds.

4. Process according to claims 1 to 3, characterized in that the oxidation in liquid phase is carried out after separation of resins by extraction.

5. Process according to claims 1 to 4, characterized in that the energy released by the wet oxidation of the organic compounds is used for the pulp production.

6. Process according to claims 1 to 5, characterized in that the oxidation in liquid phase is carried out under reaction conditions where the carboxylic acids which are formed during oxidation, in particular acetic acid, are not oxidized.

7. Process according to claims 1 to 6, characterized in that sodium acetate is cristallized after the recausticizing of the sodium carbonate and the remaining solution containing sodium hydroxide and residual acetate is returned to the digesting process after setting of the adequate chemicals concentrations.

8. Process according to claims 1 to 7, characterized in that the oxidation in liquid phase is carried under following conditions:
a) temperatures from 150°C to 350°C, preferably between 200°C to 320°C,
b) pressures of air, oxygen or mixtures of both from 20 to 300 bar, preferably between 40 to 250 bar,
c) residence times in the reactor from 1 to 60 minutes, preferably between 5 to 15 minutes.

## Revendications

1. Procédé de récupération des produits chimiques inorganiques de digestion de la liqueur de digestion provenant de la production de cellulose par des procédés Organosolv, après séparation des solvants organiques, en trois étapes essentielles qui consistent en l'oxydation partielle ou complète en phase liquide des composés organiques par de l'air, de l'oxygène ou un mélange des deux, la caustification de la liqueur oxydée par de l'oxyde de calcium pour la conversion du carbonate de calcium en soude caustique, et la séparation d'acétate de sodium par cristallisation.

2. Procédé selon la revendication 1, caractérisé par le fait que la liqueur de digestion libérée partiellement ou complètement des composés organiques est convertie dans l'hydroxyde correspondant par un procédé de caustification usuel après chauffage en vue de la conversion du bicarbonate en carbonate.

3. Procédé selon les revendications 1 et 2, caractérisé par le fait que les liqueurs de digestions, qui contiennent des composés organiques en plus des produits chimiques inorganiques de digestion, sont libérées partiellement ou complètement des composés organiques par oxydation humide a) après précipitation de composés de lignine par un acide minéral, en particulier le dioxyde de carbone, ou b) après précipitation de composés de lignine par un acide carboxylique, en particulier l'acide acétique, ou c) sans précipitation de composés de lignine.

4. Procédé selon les revendications 1 à 3, caractérisé par le fait que l'oxydation en phase liquide est effectuée après séparation de résines par extraction.

5. Procédé selon les revendications 1 à 4, caractérisé par le fait que l'énergie dégagée par l'oxydation humide des composés organiques est utilisée pour la production de cellulose.

6. Procédé selon les revendications 1 à 5, caractérisé par le fait que l'oxydation en phase liquide est effectuée dans des conditions de réaction où les acides carboxyliques formés durant l'oxydation, en particulier l'acide acétique, ne sont pas oxydés.

7. Procédé selon les revendications 1 à 6, caractérisé par le fait que de l'acétate de sodium est cristallisé après la caustification du carbonate de sodium et la solution restante, qui contient de la soude caustique et de l'acétate résiduel, est retournée au procédé de digestion après ajustement de la concentration en produits chimiques adéquate.

8. Procédé selon les revendications 1 à 7, caractérisé par le fait que l'oxydation en phase liquide est effectuée dans les conditions suivantes:
a) températures de 150°C à 350°C, de préférence entre 200°C et 320°C,
b) pressions d'air, d'oxygène ou de mélanges des deux, de 20 à 300 bar, de préférence entre 40 et 250 bar,
c) temps de résidence dans le réacteur de 1 à 60 minutes, de préférence entre 5 et 15 minutes.
